# EUROPÄISCHE PATENTSCHRIFT

(11) **EP 2 840 045 B1**
(45) Veröffentlichungstag und Bekanntmachung des Hinweises auf die Patenterteilung: **14.09.2016**
(21) Anmeldenummer: 14179229.1
(22) Anmeldetag: 31.07.2014
(51) Int. Cl.: B65D 85/68, B65D 19/06, B65D 19/44, B65D 25/10

(54) **Transportbehälter für Stückgüter**
Transport container for piece goods
Récipient de transport pour marchandises au détail

(30) Priorität: 21.08.2013 DE 102013013744
(43) Veröffentlichungstag der Anmeldung: 25.02.2015
(73) Patentinhaber: Feurer Porsiplast GmbH, 76461 Muggensturm (DE)
(72) Erfinder: Feurer, Markus, 76461 Muggensturm (DE); Mayer, Jürgen, 76477 Elchesheim-Illingen (DE)
(74) Vertreter: Patentanwälte Bregenzer und Reule Partnerschaftsgesellschaft mbB

(56) Entgegenhaltungen:
- EP-A1- 2 457 841
- DE-A1-102011 055 676
- GB-A- 2 369 351

## Beschreibung

Die Erfindung betrifft einen Transportbehälter für Stückgüter, insbesondere für Teile der Automobilindustrie, mit einem Bodenteil, mit sich vom Bodenteil vertikal nach oben erstreckenden, einen Behälterinnenraum rings umschließenden Behälterwänden, welche in eine horizontale Ausrichtung bringbar sind, und mit einer im Behälterinnenraum angeordneten Haltevorrichtung

Solche Transportbehälter, wie sie beispielsweise in der GB 2369351 A, der DE 10 2011 055 676 A1 und der EP 2 457 841 A1 beschrieben sind, werden vielfach für den Transport von Teilen für die Automobilindustrie verwendet. Sie weisen im Behälterinnenraum aufgenommene Aufnahmevorrichtungen auf, in die die Teile zum Transport eingelegt werden. Ist der Transportbehälter entleert, so werden die Behälterwände umgeklappt, so dass der leere Behälter Platz sparend zum Wiederbefüllen zurücktransportiert werden kann. Die mit den vorbekannten Transportbehältern zum Einsatz kommenden Aufnahmevorrichtungen dienen dazu, die aufgenommenen Teile im Abstand zueinander zu halten, so dass diese beim Transport nicht aneinander anstoßen und sich gegenseitig beschädigen können. Bei den vorbekannten Transportbehältern werden verschiedene Aufnahmevorrichtungen verwendet, die alle für einen liegenden Transport der Teile ausgelegt sind. In einigen Fällen ist es jedoch von Vorteil, wenn Stückgüter aufrecht stehend transportiert werden.

Es ist daher Aufgabe der Erfindung, einen Transportbehälter der eingangs genannten Art derart weiterzubilden, dass insbesondere längliche Stückgüter aufrecht transportiert werden können.

Diese Aufgabe wird erfindungsgemäß durch einen Transportbehälter mit den Merkmalen den Anspruchs 1 gelöst. Vorteilhafte Weiterbildungen der Erfindung sind Gegenstand der abhängigen Ansprüche.

Der Erfindung liegt der Gedanke zugrunde, die im Transportbehälter aufgenommenen Stückgüter im Abstand zum Bodenteil in einer durch die Löcher der Halteplatte gebildeten Führung aufzunehmen, so dass sie in horizontaler Richtung nicht oder nur geringfügig beweglich sind. Um zu verhindern, dass die Stückgüter im Bereich unter der Halteplatte aneinander stoßen und sich gegenseitig beschädigen, werden durch das Gefache Aufnahmekanäle gebildet, welche rings durch vertikale Trennwände umschlossen sind. Ein direktes Aneinanderstoßen der Stückgüter ist dann nicht mehr möglich, da die Trennwände einen Stoß dämpfen. Zudem sind die Trennwände faltbar, so dass die Haltevorrichtung nach dem Entleeren des Transportbehälters auf ein geringeres Volumen reduziert werden kann.

Die Behälterwände können auf unterschiedliche Weise am Bodenteil angeordnet und von der vertikalen in die horizontale Ausrichtung bringbar sein. Zum einen ist es möglich, die Behälterwände am Bodenteil anzulenken, so dass sie in die horizontale Ausrichtung umgeklappt werden können. Desweiteren ist es möglich, dass das Bodenteil einen umlaufenden Ring aus vertikal ausgerichteten Begrenzungswänden aufweist, welcher oft als Rückführring bezeichnet wird. Dabei ist jeweils eine der Behälterwände im Ring an einer der Begrenzungswände anliegend und zu dieser parallel verlaufend angeordnet. Die Behälterwände können zudem vorteilhaft einstückig zusammenhängen und um vertikal verlaufende Faltlinien faltbar sein. Eine solche Anordnung der Behälterwände ist oft hinreichend stabil, so dass sie nur in den Ring eingesteckt und auf einen Boden des Bodenteils aufgestellt werden müssen, ohne dass es zusätzlicher Befestigungen am Bodenteil bedarf.

Um die Haltevorrichtung im Behälterinnenraum in der richtigen Höhe anordnen zu können, ist zweckmäßig zumindest an zwei einander gegenüberliegenden Behälterwänden jeweils mindestens eine in den Behälterinnenraum ragende Auflagefläche angeordnet, auf der die Halteplatte aufliegt. Einer weiteren Befestigung der Haltevorrichtung an den Behälterwänden oder am Bodenteil bedarf es dann nicht, so dass die Haltevorrichtung nach dem Entleeren in einem Arbeitsgang von den Auflageflächen abgehoben und unter Zusammenfalten der Trennwände unten im Behälterinnenraum verstaut werden kann. Zweckmäßig ist im Abstand über jeder Auflagefläche mindestens eine weitere Auflagefläche angeordnet. Diese Maßnahme ermöglicht eine Anordnung der Haltevorrichtung in mindestens zwei unterschiedlichen Höhen über dem Bodenteil.

Vorteilhaft ist jede Auflagefläche und ggf. jede weitere Auflagefläche in eine Position verschwenkbar, in der sie aus dem Behälterinnenraum zurückgezogen ist. Sie steht dann bei einem Umklappen der Behälterwände nicht im Weg. Dabei wird bevorzugt, dass die Auflageflächen und ggf. die weiteren Auflageflächen jeweils an einer Oberseite einer Auflageplatte angeordnet sind, welche an einem an der jeweiligen Behälterwand befestigten Rahmen angelenkt und sowohl in ihrer horizontalen Ausrichtung als auch in ihrer vertikalen Ausrichtung mit dem Rahmen verrastet ist. Jede Auflageplatte und ggf. jede weitere Auflageplatte ist dann in den beiden für ihre Funktion entscheidenden Positionen fixierbar, die ein Auflegen der Halteplatte ermöglichen bzw. die jeweilige Auflageplatte aus dem Behälterinnenraum entfernt anordnen. Dabei ist es von Vorteil, wenn die Rahmen jeweils in einer Vertiefung in der jeweiligen Behälterwand aufgenommen sind und die zugehörige Auflagefläche in ihrer vertikalen Ausrichtung vollständig aufnehmen. Auch die Rahmen stehen dann nicht im Weg, wenn die Behälterwände umgeklappt werden.

Gemäß einer vorteilhaften Weiterbildung ist auf dem Bodenteil aufliegend eine Bodenplatte angeordnet, die Löcher oder Vertiefungen zur Aufnahme der unteren Enden der Stückgüter aufweist, wobei unter jedem Loch der Halteplatte ein Loch oder eine Vertiefung der Bodenplatte angeordnet ist. Die Stückgüter sind dann auch jeweils an ihrem unteren Ende gegen ein Verrutschen in horizontaler Richtung gesichert. Ihre unteren Enden können entweder jeweils auf dem Boden einer Vertiefung der Bodenplatte oder, durch ein Loch in der Bodenplatte hindurchragend, auf einem den Behälterinnenraum nach unten begrenzenden Boden des Bodenteils aufliegen.

Zweckmäßig erstrecken sich die Trennwände von der Halteplatte bis zum Bodenteil oder bis zur Bodenplatte, so dass sie die Stückgüter jeweils über deren gesamte Länge unterhalb der Halteplatte rings umschließen.

Die Halteplatte und/oder die Bodenplatte sind vorteilhaft aus einem Partikelschaumstoff, insbesondere aus expandiertem Polypropylen (EPP) gefertigt. Dieses Material ist leicht, hinreichend starr und hinreichend stabil. Desweiteren ist es weich genug, um Beschädigungen der aufgenommenen Stückgüter bei Erschütterungen zu vermeiden. Schließlich ist EPP sehr günstig zu fertigen, und ein Arbeiter, der die Stückgüter aus dem Transportbehälter entnimmt, kann sich an der Halteplatte nicht verletzen, da diese keine scharfen Kanten aufweist. Zudem kann die Halteplatte und/oder die Bodenplatte an den Umfangsrändern ihrer Löcher bzw. Vertiefungen mit einem abriebfesten Material, insbesondere mit Polyurethan, beschichtet sein. Durch diese Maßnahme wird der Verschleiß im Bereich der Umfangsränder verringert.

Gemäß einer vorteilhaften Weiterbildung ist mindestens ein Gurt vorgesehen, der mit einem ersten Ende an oder nahe der oberen Kante einer der Behälterwände und mit einem zweiten Ende an der Haltevorrichtung befestigt ist. Dies erleichtert die Handhabung beim Wiederaufrichten des leeren Behälters, auf dessen Bodenteil die Haltevorrichtung unter Falten der Trennwände aufgelegt ist. Um die Haltevorrichtung aus dem Behälterinnenraum nach oben zu heben, muss sich ein Arbeiter nicht in den Behälterinnenraum hineinbücken, sondern kann den Gurt nahe seiner Befestigung an der Behälterwand greifen und die Haltevorrichtung nach oben ziehen. Um eine Handhabung von beiden Seiten zu ermöglichen, ist zweckmäßig an zwei einander gegenüberliegenden Behälterwänden jeweils ein Gurt befestigt.

Vorteilhaft weist das Bodenteil einen den Behälterinnenraum nach unten begrenzenden Boden auf und die Behälterwände sind in einem solchen Abstand über dem Boden am Bodenteil angelenkt, dass die Haltevorrichtung und ggf. die Bodenplatte unterhalb der Behälterwände im Behälterinnenraum aufgenommen werden können. Der Transportbehälter ist im entleerten Zustand dann einschließlich der Haltevorrichtung und ggf. der Bodenplatte kompakt zusammenfaltbar, so dass beim Rücktransport Volumen eingespart wird. Der Transportbehälter kann nach oben hin offen sein oder durch einen auf den oberen Rändern der Behälterwände aufliegenden Deckel verschlossen sein.

Im Folgenden wird die Erfindung anhand eines in der Zeichnung schematisch dargestellten Ausführungsbeispiels näher erläutert. Es zeigen
- Fig. 1a, 1b: einen Transportbehälter gemäß einem ersten Ausführungsbeispiel mit aufgerichteten und mit umgeklappten Behälterwänden;
- Fig. 2: den Transportbehälter gemäß Fig. 1 a in Explosionsdarstellung;
- Fig. 3: den Transportbehälter gemäß Fig. 1 a im Querschnitt;
- Fig. 4a, 4b: eine Auflageplatte mit zugehörigem Rahmen in zwei unterschiedlichen Positionen und
- Fig. 5a, 5b: einen Transportbehälter gemäß einem zweiten Ausführungsbeispiel mit aufgerichteten und mit zusammengefalteten Behälterwänden.

Der in der Zeichnung dargestellte Transportbehälter 10 gemäß dem ersten Ausführungsbeispiel weist ein Bodenteil 12 auf, von dem sich vier einen Behälterinnenraum 14 umschließende Behälterwände 16 vertikal nach oben erstrecken. Die Behälterwände 16 sind jeweils am Bodenteil 12 angelenkt, so dass sie, wie in Fig. 1b dargestellt, jeweils in eine horizontale Ausrichtung umgeklappt werden können. Im Behälterinnenraum 14 ist eine Haltevorrichtung 18 aufgenommen, die eine Halteplatte 20 aus expandiertem Polypropylen aufweist. Die Halteplatte 20 ist, wie in Fig. 1 a gezeigt, im Abstand über dem Bodenteil 12 angeordnet und weist eine Vielzahl sie in vertikaler Richtung durchdringender Löcher 22 auf, deren Umfangsränder 24 mit einer abriebfesten Beschichtung aus Polyurethan versehen sind. An der Halteplatte 20 ist mittels Schrauben 26 ein Gefache 28 befestigt, das vertikal verlaufende Trennwände 30 aus einem faltbaren textilen Material aufweist. Die Trennwände begrenzen Aufnahmekanäle 32, von denen jeweils einer unterhalb eines der Löcher 22 in der Halteplatte 20 angeordnet ist.

Auf einem Boden 34 des Bodenteils 12 liegt eine Bodenplatte 36 auf, welche ebenfalls aus expandiertem Polypropylen gefertigt ist. Die Bodenplatte 36 weist Löcher 38 auf, wobei jeweils ein Loch 38 in der Bodenplatte 36 direkt unter einem Loch 22 in der Halteplatte 20 angeordnet ist. Die Umfangsränder 40 der Löcher 38 sind wiederum mit einer Beschichtung aus Polyurethan versehen.

An zwei einander gegenüberliegenden Behälterwänden 16 sind jeweils im Abstand zum Bodenteil 12 zwei Kunststoffrahmen 42 befestigt, an denen jeweils eine Auflageplatte 44 aus Kunststoff angelenkt ist. Die Auflageplatte 44 kann mit dem Rahmen 42 in zwei Positionen verrastet werden, wobei sie in einer ersten Position (Fig. 4a) in den Behälterinnenraum 14 vorsteht, so dass eine Auflagefläche 46 an ihrer Oberseite im wesentlichen horizontal ausgerichtet ist. In einer zweiten Position (Fig. 4b) ist die Auflageplatte 44 hochgeklappt und vollständig im Rahmen 42 aufgenommen. Alle Rahmen 42 sind in derselben Höhe über dem Bodenteil 12 angeordnet, so dass sich die Auflageflächen 46 in der in Fig. 4a gezeigten Position in derselben Höhe befinden. Auf die Auflageflächen 46 wird die Halteplatte 20 aufgelegt, so dass sie an den Behälterwänden 16 nicht weiter fixiert werden muss. Über jedem der Rahmen 42 ist jeweils ein weiterer Rahmen 42' angeordnet, an den eine weitere Auflageplatte 44' mit einer weiteren Auflagefläche 46' angelenkt ist, so dass die Halteplatte 20 auch in einer größeren Höhe über dem Bodenteil 12 angeordnet werden kann, indem sie auf die weiteren Auflageflächen 46' aufgelegt wird. Die Rahmen 42 und die weiteren Rahmen 42' sind zudem in Vertiefungen 48 in der jeweiligen Behälterwand 16 angeordnet, so dass sie bei hochgeklappten Auflageplatten 44, 44' (Fig. 4b) nicht im Weg sind, wenn die Behälterwände 16 umgeklappt werden (Fig. 1 b).

Der in der Zeichnung dargestellte Transportbehälter 10 dient der Aufnahme von Stückgütern, im vorliegenden Fall von Federbeinen für die Automobilindustrie. Die Federbeine werden von oben durch die Löcher 22 der Halteplatte 20 eingesetzt und erstrecken sich bis in die Löcher 38 der Bodenplatte 36. In diesem Bereich liegen sie entweder auf dem Boden 34 oder auf den Umfangsrändern 40 auf. Indem sich die Trennwände 30 von der Halteplatte 20 bis zur Bodenplatte 36 erstrecken, sind die Federbeine in vollständig gegeneinander abgegrenzten Aufnahmekanälen 32 aufgenommen, so dass sie beim Transport oder der Entnahme nicht gegeneinander schlagen und sich gegenseitig beschädigen können. Ist der Transportbehälter 10 entleert, so kann die Halteplatte 20 von den Auflageflächen 46 abgenommen und unter Faltung der Trennwände 30 im unteren Bereich des Behälterinnenraums 14 verstaut werden. Die Behälterwände 16 können dann, wie in Fig. 1b gezeigt, umgeklappt werden, so dass sich das Volumen des Transportbehälters 10 für den Rücktransport deutlich verringert.

Gemäß dem in Fig. 5a, 5b gezeigten zweiten Ausführungsbeispiel weist das Bodenteil 12 einen umlaufenden Ring 50 aus starr am Boden 34 befestigten, sich vertikal nach oben erstreckenden Begrenzungswänden 52 auf, deren Höhe um einiges geringer ist als die Höhe der Behälterwände 16. Letztere sind nicht am Bodenteil 12 angelenkt, sondern lose in den Ring 50 eingesteckt und stehen mit ihren unteren Kanten auf dem Boden 34 auf oder greifen in eine umlaufende Nut im Boden 34 ein. Die Behälterwände 16 gemäß dem zweiten Ausführungsbeispiel hängen einstückig zusammen und sind an den Kanten über vertikal verlaufende erste Faltlinien 54 miteinander verbunden, um die sie durch Falten gegeneinander verschwenkbar sind. Zwei einander gegenüberliegende Behälterwände 16 weisen zudem in ihrer Mitte jeweils eine zweite, vertikal verlaufende Faltlinie 56 auf, um die sie aufeinander zu gefaltet werden können, wobei sie eine sogenannte M-Faltung bilden. Im Ring 50 können dann die Bodenplatte 36, die Halteplatte 20 mit zusammengefaltetem Gefache 28 sowie die zusammengefalteten Behälterwände 16 aufgenommen und mittels eines Deckels 58, der auf den Ring 50 aufgesetzt wird (Fig. 5b) überdeckt werden. Im Unterschied zum ersten Ausführungsbeispiel sind die Rahmen 42 zudem in Öffnungen der Behälterwände 16 eingesetzt, so dass sie, wie in Fig. 5a gezeigt, von außen sichtbar sind. Überdies sind nur Auflageflächen in einer Höhe über dem Boden 34 vorhanden, so dass die Halteplatte 20 nur in einer Höhe angeordnet werden kann. Im Übrigen entspricht der prinzipielle Aufbau des in Fig. 5a, 5b gezeigten Transportbehälters 10 dem Aufbau des Transportbehälters 10 gemäß dem ersten Ausführungsbeispiel.

Zusammenfassend ist folgendes festzuhalten: Die Erfindung betrifft einen Transportbehälter 10 für Stückgüter, insbesondere für Teile für die Automobilindustrie, mit einem Bodenteil 12 und mit sich vom Bodenteil 12 vertikal nach oben erstreckenden, einen Behälterinnenraum 14 rings umschließenden Behälterwänden 16, welche in eine horizontale Ausrichtung bringbar sind. Erfindungsgemäß ist vorgesehen, dass im Behälterinnenraum 14 eine Haltevorrichtung 18 angeordnet ist, die eine im Abstand zum Bodenteil 12 angeordnete, horizontal ausgerichtete und mit vertikal durchgehenden Löchern 22 versehene Halteplatte 20 sowie ein an der Halteplatte 20 befestigtes Gefache 28 mit vertikalen Trennwänden 30 aus faltbarem Material aufweist, und dass unter jedem Loch 22 der Halteplatte 20 ein durch eine oder mehrere der Trennwände 30 rings umschlossener Aufnahmekanal 32 für ein Stückgut angeordnet ist.

## Patentansprüche

1. Transportbehälter für Stückgüter, insbesondere für Teile für die Auto-mobilindustrie, mit einem Bodenteil (12), mit sich vom Bodenteil (12) vertikal nach oben erstreckenden, einen Behälterinnenraum (14) rings umschließenden Behälterwänden (16), welche in eine horizontale Aufsrichtung bringbar sind, und mit einer im Behälterinnenraum angeordneten Haltevorrichtung (18), **dadurch gekennzeichnet, dass** die Haltevorrichtung (18) eine im Abstand zum Bodenteil (12) angeordnete, horizontal ausgerichtete und mit vertikal durchgehenden Löchern (22) versehene Halteplatte (20) sowie ein an der Halteplatte (20) befestigtes Gefache (28) mit vertikalen Trennwänden (30) aus faltbarem Material aufweist, und dass unter jedem Loch (22) der Halteplatte (20) ein durch eine oder mehrere der Trennwände (30) rings umschlossener Aufnahmekanal (32) für ein Stückgut angeordnet ist.

2. Transportbehälter nach Anspruch 1, **dadurch gekennzeichnet, dass** die Behälterwände (16) am Bodenteil (12) angelenkt und in ihre horizontale Ausrichtung umklappbar sind.

3. Transportbehälter nach Anspruch 1, **dadurch gekennzeichnet, dass** das Bodenteil (12) einen umlaufenden Ring (50) aus vertikal ausgerichteten Begrenzungswänden (52) aufweist und dass jeweils eine der Behälterwände (16) im Ring (50) an einer der Begrenzungswände (52) anliegend und zu dieser parallel verlaufend angeordnet ist:

4. Transportbehälter nach Anspruch 1, **dadurch gekennzeichnet, dass** die Behälterwände (16) einstückig zusammenhängen und um vertikal verlaufende Faltlinien (54, 56) faltbar sind.

5. Transportbehälter nach einem der vorangehenden Ansprüche, **dadurch gekennzeichnet, dass** an zumindest zwei einander gegenüberliegenden Behälterwänden (16) jeweils mindestens eine in den Behälterinnenraum (14) ragende Auflagefläche (46) angeordnet ist, auf der die Halteplatte (20) aufliegt.

6. Transportbehälter nach Anspruch 5, **dadurch gekennzeichnet, dass** im Abstand über jeder Auflagefläche (46) mindestens eine weitere Auflagefläche (46') angeordnet ist.

7. Transportbehälter nach Anspruch 5 oder 6, **dadurch gekennzeichnet, dass** jede Auflagefläche (46) und ggf. jede weitere Auflagefläche (46') in eine Position verschwenkbar ist, in der sie aus dem Behälterinnenraum (14) zurückgezogen ist.

8. Transportbehälter nach Anspruch 7, **dadurch gekennzeichnet, dass** die Auflageflächen (46) und ggf. die weiteren Auflageflächen (46') jeweils an einer Oberseite einer Auflageplatte (44, 44') angeordnet sind, welche an einem an der jeweiligen Behälterwand (16) befestigten Rahmen (42, 42') angelenkt und sowohl in ihrer horizontalen Ausrichtung als auch in ihrer vertikalen Ausrichtung mit dem Rahmen (42, 42') verrastet ist.

9. Transportbehälter nach Anspruch 8, **dadurch gekennzeichnet, dass** die Rahmen (42) jeweils in einer Vertiefung (48) in der jeweiligen Behälterwand (16) aufgenommen sind und die zugehörige Auflageplatte (44) in ihrer vertikalen Ausrichtung vollständig aufnehmen.

10. Transportbehälter nach einem der vorangehenden Ansprüche, **dadurch gekennzeichnet, dass** auf dem Bodenteil (12) aufliegend eine Bodenplatte (36) angeordnet ist, die Löcher (38) oder Vertiefungen zur Aufnahme der unteren Enden der Stückgüter aufweist, wobei unter jedem Loch (22) der Halteplatte (20) ein Loch (38) oder eine Vertiefung der Bodenplatte (36) angeordnet ist.

11. Transportbehälter nach einem der vorangehenden Ansprüche, **dadurch gekennzeichnet, dass** sich die Trennwände (30) von der Halteplatte (20) bis zum Bodenteil (12) oder bis zur Bodenplatte (36) erstrecken.

12. Transportbehälter nach einem der vorangehenden Ansprüche, **dadurch gekennzeichnet, dass** die Halteplatte (20) und/oder die Bodenplatte (36) aus einem Partikelschaumstoff, insbesondere aus expandiertem Polypropylen, gefertigt ist.

13. Transportbehälter nach einem der vorangehenden Ansprüche, **dadurch gekennzeichnet, dass** die Halteplatte (20) und/oder die Bodenplatte (36) an den Umfangsrändern (24, 40) ihrer Löcher (22, 38) bzw. Vertiefungen mit einem abriebfesten Material, insbesondere mit Polyurethan, beschichtet ist.

14. Transportbehälter nach einem der vorangehenden Ansprüche, **gekennzeichnet durch** mindestens einen Gurt, der mit einem ersten Ende an oder nahe der oberen Kante einer der Behälterwände (16) und mit einem zweiten Ende an der Haltevorrichtung (18) befestigt ist.

15. Transportbehälter nach einem der vorangehenden Ansprüche, **dadurch gekennzeichnet, dass** das Bodenteil (12) einen den Behälterinnenraum (14) nach unten begrenzenden Boden (34) aufweist und dass die Behälterwände (16) in einem solchen Abstand über dem Boden (34) am Bodenteil (12) angelenkt sind, dass die Haltevorrichtung (18) und ggf. die Bodenplatte (36) unterhalb der Behälterwände (16) im Behälterinnenraum (14) aufgenommen werden können.

## Claims

1. Transport container for individually packaged goods, in particular for parts for the automotive industry, having a base part (12), having container walls (16) which extend vertically upwards from the base part (12), enclose a container interior (14) and can be brought into a horizontal alignment, and having a holding device (18) arranged in the container interior, **characterised in that** the holding device (18) has a holding plate (20), which is arranged spaced apart from the base part (12), is aligned horizontally and is provided with vertically continuous holes (22), and a separator (28) attached to the holding plate (20) and having vertical partition walls (30) consisting of collapsible material, and **in that** a receiving channel (32) for an individually packaged goods item enclosed by one or more of the partition walls (30) is arranged under each hole (22) of the holding plate (20).

2. Transport container according to Claim 1, **characterised in that** the container walls (16) are linked to the base part (12) and can be folded down into their horizontal alignment.

3. Transport container according to Claim 1, **characterised in that** the base part (12) has a circumferential ring (50) consisting of vertically aligned boundary walls (52), and **in that** each one of the container walls (16) is arranged in the ring (50) abutting on one of the boundary walls (52) and running parallel to it.

4. Transport container according to Claim 1, **characterised in that** the container walls (16) are joined together as one piece and can be folded around vertically running fold lines (54, 56).

5. Transport container according to any one of the preceding claims, **characterised in that** at least one supporting surface (46), which projects into the container interior (14) and on which the holding plate (20) rests, is respectively arranged on at least two opposing container walls (16).

6. Transport container according to Claim 5, **characterised in that** at least one further supporting surface (46') is arranged spaced apart above each supporting surface (46).

7. Transport container according to Claim 5 or 6, **characterised in that** each supporting surface (46) and where applicable each further supporting surface (46') can be pivoted into a position in which it is withdrawn from the container interior (14).

8. Transport container according to Claim 7, **characterised in that** the supporting surfaces (46) and where applicable the further supporting surfaces (46') are in each case arranged on an upper side of a supporting plate (44, 44') which is linked to a frame (42, 42') attached to the respective container wall (16) and is locked in place both in its horizontal alignment and in its vertical alignment with the frame (42, 42').

9. Transport container according to Claim 8, **characterised in that** the frames (42) are in each case accommodated in a recess (48) in the respective container wall (16) and fully accommodate the associated supporting plate (44) in its vertical alignment.

10. Transport container according to any one of the preceding claims, **characterised in that** a base plate (36) is arranged resting on the base part (12) and has holes (38) or recesses for receiving the lower ends of the individually packaged goods, wherein a hole (38) or a recess of the base plate (36) is arranged under each hole (22) of the holding plate (20).

11. Transport container according to any one of the preceding claims, **characterised in that** the partition walls (30) extend from the holding plate (20) to the base part (12) or to the base plate (36).

12. Transport container according to any one of the preceding claims, **characterised in that** the holding plate (20) and/or the base plate (36) is/are manufactured from granulated foam plastic, in particular from expanded polypropylene.

13. Transport container according to any one of the preceding claims, **characterised in that** the holding plate (20) and/or the base plate (36) is/are coated with an abrasion-resistant material, in particular with polyurethane, on the peripheral edges (24, 40) of its holes (22, 38) or recesses.

14. Transport container according to any one of the preceding claims, **characterised by** at least one strap which is attached with a first end to or near to the upper edge of one of the container walls (16) and with a second end to the holding device (18).

15. Transport container according to any one of the preceding claims, **characterised in that** the base part (12) has a base (34) delimiting the container interior (14) towards the bottom, and **in that** the container walls (16) are linked to the base part (12) at such a distance above the base (34) that the holding device (18) and where applicable the base plate (36) can be accommodated below the container walls (16) in the container interior (14).

## Revendications

1. Conteneur de transport dévolu à des articles de détail, en particulier à des pièces destinées à l'industrie de l'automobile, comprenant une partie de fond (12) ; des parois (16) qui s'étendent vers le haut dans le sens vertical depuis ladite partie de fond (12), ceinturent la périphérie d'un espace interne (14) dudit conteneur, et peuvent être amenées à une orientation horizontale ; et un dispositif de retenue (18) placé dans ledit espace interne du conteneur, **caractérisé par le fait que** le dispositif de retenue (18) comporte une plaque de retenue (20) située à distance de la partie de fond (12), orientée horizontalement et pourvue de trous (22) traversants dans le sens vertical, ainsi qu'un casier (28) fixé à la plaque de retenue (20) et muni de cloisons verticales de séparation (30) en un matériau apte au pliage ; et **par le fait qu'**un canal de réception (32), dédié à un article de détail et dont la périphérie est ceinturée par une ou plusieurs desdites cloisons de séparation (30), est implanté au-dessous de chaque trou (22) de ladite plaque de retenue (20).

2. Conteneur de transport selon la revendication 1, **caractérisé par le fait que** les parois (16) dudit conteneur sont articulées sur la partie de fond (12) et peuvent être rabattues jusqu'à leur orientation horizontale.

3. Conteneur de transport selon la revendication 1, **caractérisé par le fait que** la partie de fond (12) présente un anneau périphérique (50), constitué par des parois de délimitation (52) orientées verticalement ; et **par le fait que** l'une des parois (16) dudit conteneur est respectivement disposée, dans ledit anneau (50), en applique contre l'une desdites parois de délimitation (52) et avec étendue parallèle à cette dernière.

4. Conteneur de transport selon la revendication 1, **caractérisé par le fait que** les parois (16) dudit conteneur sont solidarisées d'un seul tenant, et peuvent être pliées autour de lignes de pliage (54, 56) s'étendant verticalement.

5. Conteneur de transport selon l'une des revendications précédentes, **caractérisé par le fait qu'**au moins une surface d'appui (46) sur laquelle la plaque de retenue (20) repose, et qui pénètre dans l'espace interne (14) dudit conteneur, est respectivement disposée sur au moins deux parois (16) dudit conteneur opposées l'une à l'autre.

6. Conteneur de transport selon la revendication 5, **caractérisé par le fait qu'**au moins une surface d'appui (46') supplémentaire est située à distance au-dessus de chaque surface d'appui (46).

7. Conteneur de transport selon la revendication 5 ou 6, **caractérisé par le fait que** chaque surface d'appui (46) et, le cas échéant, chaque surface d'appui (46') supplémentaire peu(ven)t être amenée(s), par pivotement, à un emplacement auquel elle(s) est (sont) extraite(s) de l'espace interne (14) dudit conteneur.

8. Conteneur de transport selon la revendication 7, **caractérisé par le fait que** les surfaces d'appui (46) et, le cas échéant, les surfaces d'appui (46') supplémentaires sont respectivement situées sur une face supérieure d'une platine d'appui (44, 44') qui est articulée sur un cadre (42, 42') fixé à la paroi considérée (16) dudit conteneur, et est reliée audit cadre (42, 42') par déclic, tant dans son orientation horizontale que dans son orientation verticale.

9. Conteneur de transport selon la revendication 8, **caractérisé par le fait que** les cadres (42) sont respectivement logés dans un renfoncement (48) pratiqué dans la paroi considérée (16) dudit conteneur et reçoivent, dans son orientation verticale, l'intégralité de la platine d'appui (44) associée.

10. Conteneur de transport selon l'une des revendications précédentes, **caractérisé par le fait qu'**une plaque de fond (36), reposant sur la partie de fond (12), est dotée de trous (38) ou de renfoncements conçus pour recevoir les extrémités inférieures des articles de détail, un trou (38) ou un renfoncement de ladite plaque de fond (36) étant alors situé au-dessous de chaque trou (22) de la plaque de retenue (20).

11. Conteneur de transport selon l'une des revendications précédentes, **caractérisé par le fait que** les cloisons de séparation (30) s'étendent jusqu'à la partie de fond (12) ou jusqu'à la plaque de fond (36) à partir de la plaque de retenue (20).

12. Conteneur de transport selon l'une des revendications précédentes, **caractérisé par le fait que** la plaque de retenue (20) et/ou la plaque de fond (36) est (sont) fabriquée(s) en une mousse de particules, notamment en du polypropylène expansé.

13. Conteneur de transport selon l'une des revendications précédentes, **caractérisé par le fait que** la plaque de retenue (20) et/ou la plaque de fond (36) est (sont) revêtue(s), sur les bords périphériques respectifs (24, 40) de ses (leurs) trous (22, 38) ou renfoncements, d'un matériau résistant à l'abrasion et consistant, notamment, en du polyuréthane.

14. Conteneur de transport selon l'une des revendications précédentes, **caractérisé par** au moins une sangle fixée, par une première extrémité, à l'arête supérieure de l'une des parois (16) dudit conteneur, ou à proximité de ladite arête, et au dispositif de retenue (18) par une seconde extrémité.

15. Conteneur de transport selon l'une des revendications précédentes, **caractérisé par le fait que** la partie de fond (12) est pourvue d'un fond (34) délimitant l'espace interne (14) dudit conteneur vers le bas ; et **par le fait que** les parois (16) dudit conteneur sont articulées sur ladite partie de fond (12), au-dessus dudit fond (34), à une distance telle que le dispositif de retenue (18), et la plaque de fond (36) le cas échéant, puissent être reçus au-dessous desdites parois (16) du conteneur dans ledit espace interne (14) dudit conteneur.
